# EUROPÄISCHE PATENTSCHRIFT

(11) **EP 0 641 968 B1**
(45) Veröffentlichungstag und Bekanntmachung des Hinweises auf die Patenterteilung: **12.03.1997**
(21) Anmeldenummer: 94110978.7
(22) Anmeldetag: 14.07.1994
(51) Int. Cl.: F21V 29/00, F25D 27/00

(54) **Leuchtenanordnung, insbesondere für Kühlräume**
Lamp assembly, in particular for cold rooms
Agencement de lampe, en particulier pour chambres froides

(30) Priorität: 27.08.1993 DE 4328923
(43) Veröffentlichungstag der Anmeldung: 08.03.1995
(73) Patentinhaber: Pracht, Friedhelm, 35232 Dautphetal-Buchenau (DE)
(72) Erfinder: Pracht, Friedhelm, 35232 Dautphetal-Buchenau (DE)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan B.Sc.(Phys.)

(56) Entgegenhaltungen:
- EP-A- 0 023 038
- DE-A- 4 012 588
- US-A- 3 381 988

## Beschreibung

Die Erfindung betrifft eine Leuchtenanordnung, insbesondere für Kühlräume, mit einer stirnseitig gesockelten Leuchtstofflampe sowie einem aus lichtdurchlässigem Material bestehenden, über Trägereinheiten, insbesondere auf den Endbereichen der Leuchtstofflampe abgestützten Doppelrohrsystem, das bezüglich der Leuchtstofflampe beabstandet und vorzugsweise koaxial zur Leuchtstofflampe positioniert ist.

Leuchtenanordnungen dieser Art sind bekannt und beispielsweise beschrieben in der DD-PS 126 169. Es ist auch bekannt, daß es mittels Doppelrohrsystemen möglich ist, bei niedrigen Umgebungstemperaturen, wie sie zum Beispiel in Kühlräumen vorliegen, die Lichtausbeute wesentlich zu verbessern und auf diese Weise eine wirtschaftliche Beleuchtung zu gewährleisten (EP-A-0 023 038).

Aufgabe der Erfindung ist es, eine Leuchtenanordnung der eingangs angegebenen Art konstruktiv besonders günstig und hinsichtlich der bei niedrigen Temperaturen erzielbaren Lichtausbeute besonders wirksam auszugestalten, wobei für den Gesamtaufbau möglichst Standardelemente verwendbar sein sollen.

Gelöst wird diese Aufgabe nach der Erfindung im wesentlichen dadurch, daß das Doppelrohrsystem aus einem Innenrohr und einem beidendig über ein elastisches, ringförmiges Dichtungselement auf diesem Innenrohr abgestützten Außenrohr besteht, daß die ringförmigen Dichtungselemente mit Abstand von den Enden des Doppelrohrsystems gelegen und mit einem sich jeweils bis zum Bereich des Doppelrohrendes erstreckenden zylindrischen Ansatz versehen sind, dessen Wandungsstärke deutlich geringer ist als die radiale Erstreckung des von dem Doppelrohrsystem und den Dichtelementen gebildeten geschlossenen Ringraumes, und
daß jeweils zwischen dem ringförmigen Dichtungselement, dessen zylindrischem Ansatz und der diesem gegenüberliegenden Rohrwandung ein Kuppelraum begrenzt ist, in den ein zylindrischer Abschnitt der jeweiligen Trägereinheit eingreift.

Durch diese Maßnahmen wird eine insbesondere auch bei tiefen Temperaturen äußerst wirksame und auch bei beliebigen Einbaulagen voll funktionstüchtige Leuchtenanordnung erhalten, die sehr wirtschaftlich und unter weitgehender Verwendung von Standard-Artikeln gefertigt werden kann.

Das ringförmige Dichtungselement besitzt insofern eine Doppelfunktion, als es zum einen den zwischen Innenrohr und Außenrohr gebildeten Ringraum abdichtet und zum anderen Träger- und Haltefunktion bezüglich der Innen- und Außenrohre besitzt.

Durch die einteilige Ausgestaltung von ringförmigem Dichtungselement und zugehörigem zylindrischen Ansatz wird erreicht, daß sich das Zusammenstecken der einzelnen Bestandteile problemfrei durchführen läßt und dabei keine unerwünschte gegenseitige Verschiebung bzw. eine Verschiebung der Dichtelemente auftritt.

Die Trägerteile sind außenseitig mit einem Zylinderstutzenteil versehen, das die Koppelung mit konventionellen Fassungen, insbesondere Schraubringfassungen oder Druckdeckelfassungen ermöglicht, wobei die Kupplung über geeignete Dichtelemente erfolgen kann.

Ein weiterer wesentlicher Vorteil der Ausgestaltung der Trägereinheit als Adapter besteht darin, daß ein Mehrfunktionsbauteil zur Verfügung steht, das in Abhängigkeit von den jeweils zu erfüllenden Forderungen unterschiedlich eingesetzt bzw. unterschiedlich mit den entsprechenden Rohranordnungen kombiniert werden kann.

Wird eine Leuchtenanordnung benötigt, die bei Temperaturen bis etwa - 20°C einen guten Wirkungsgrad besitzen muß, dann werden die Adapter mit dem Doppelrohrsystem gekuppelt, wie dies bereits erläutert wurde. Bei dieser Anordnung wird die vorteilhafte Bremswirkung der Klemmfedern bezüglich der Leuchtstofflampe genutzt, das heißt die Gefahr, daß bei der Montage oder beim Auswechseln der Leuchtstofflampe ein unbeabsichtigtes Herausrutschen der Leuchtstofflampe, das im Regelfall mit deren Zerstörung verbunden ist, erfolgt, ist beseitigt.

Ist ein Einsatz der Leuchtenanordnung bei noch tieferen Temperaturen, beispielsweise bei Temperaturen bis zu - 50°C erforderlich, dann wird zusätzlich zu dem Doppelrohrsystem noch das mit einer Teil-Innenverspiegelung versehene Reflektorrohr eingesetzt und mit den Adaptern dicht verbunden, so daß ein geschlossenes, staub- und strahlwasserdichtes Gesamtsystem erhalten wird, das auch bei den sehr tiefen Temperaturen noch einen guten Wirkungsgrad besitzt.

Die Universalität der Einsatzmöglichkeiten des Adapters ist im Hinblick auf die Wirtschaftlichkeit bezüglich Fertigung und Lagerhaltung von wesentlicher Bedeutung.

Weitere vorteilhafte Ausgestaltungen und Merkmale der Erfindung sind in den Unteransprüchen angegeben.

Ein Ausführungsbeispiel der Erfindung wird nachfolgend unter Bezugnahme auf die Zeichnung erläutert, deren einzige Figur eine schematische Schnittdarstellung eines Endbereichs einer Leuchtenanordnung nach der Erfindung zeigt.

Eine beidendig gesockelte Leuchtstofflampe 1 bildet zusammen mit einer mehrschaligen Umhüllung eine Leuchtenanordnung, die insbesondere auch bei tieferen Temperaturen eine hohe Lichtausbeute gewährleistet. Diese Mehrschalenanordnung wird gebildet von einem aus Glas bestehenden Innenrohr 3, einem vorzugsweise aus Kunststoff bestehenden, bezüglich des Innenrohrs 3 beabstandeten Außenrohr 4 sowie einem das so gebildete Doppelrohrsystem 2 umschließenden Reflektorrohr 13 herkömmlicher Bauart.

An ihren beidseitigen Enden werden all diese Rohre durch jeweils eine Trägereinheit 8 gehalten, die bezüglich der Leuchtstofflampe 1 über mehrere über den Umfang der Leuchtstofflampe verteilt angeordnete Klemmfedern 12 auf der Leuchtstofflampe 1 abgestützt sind. Diese Klemmfedern dienen gleichzeitig als Rutschbremse bezüglich der Leuchtstofflampe 1, was Montage und Auswechslung dieser Leuchtstofflampe auch unter schwierigen Gegebenheiten wesentlich erleichtert.

Die Trägereinheit 8 ist außenseitig mit einem Zylinderstutzenteil 16 versehen, das die Kupplung und Verbindung mit der eigentlichen Fassung ermöglicht, die in der Zeichnung nicht dargestellt ist und beispielsweise aus einer Schraubringfassung oder einer Druckdeckelfassung bestehen kann.

Die Klemmfedern 12 sind in stirnseitig offenen Ausnehmungen 11 des Zylinderstutzenteil 16 der Trägereinheit 8 gehaltert und so geformt, daß ein federnder Schenkel auf der Leuchtstofflampe 1 zur Anlage kommt und mit seinem freien Ende an der Innenwandung der Trägereinheit abgestützt ist.

Ausgehend vom Bereich des Zylinderstutzenteils 16 erstreckt sich eine Ringwand 14 radial nach außen, und im Außenrandbereich dieser Ringwand 14 ist eine Aufnahme 15 für das Reflektorrohr 13 vorgesehen, wie dies vom grundsätzlichen Aufbau her bekannt ist. Dieses Reflektorrohr ist auf einem Teil-Umfangsbereich mit einem Hochglanz-Spiegel 18 versehen und wird mit den jeweiligen Trägereinheiten 18 zum Beispiel durch Verklebung staub- und strahlwasserdicht verbunden, so daß ein geschlossenes System entsteht.

Wesentlich für die erfindungsgemäße Leuchtenanordnung ist nicht nur, daß die Trägereinheit 8 praktisch als Adapterteil zur Verbindung mit herkömmlichen Fassungen ausgebildet ist, sondern auch der Aufbau des Doppelrohrsystems 2 und dessen Koppelung mit den Trägereinheiten 8.

Innenrohr 3 und Außenrohr 4 liegen in ihren jeweiligen Endbereichen an einem ringförmigen, insbesondere aus einem Siliconmaterial bestehenden Dichtungselement 5 an, das den gegenseitigen Abstand dieser beiden Rohre 3, 4 festlegt und dazu führt, daß zwischen diesen beiden Rohren 3, 4 ein geschlossener Ringraum 7 ausgebildet wird, dessen Vorhandensein gewährleistet, daß die Leuchtenanordnung auch bei niedrigen Temperaturen eine hohe Lichtausbeute gewährleistet.

Nach einer besonderen Ausführungsform kann zwischen dem geschlossenen Ringraum 7 und dem außerhalb dieses Ringraums 7 liegenden Bereich eine Ventilfunktion realisiert werden, die gewährleistet, daß ein eventuell im Ringraum 7 auftretender Überdruck problemfrei abgebaut wird. Dazu kann das ringförmige Dichtungselement so ausgestaltet werden, daß bei einem vorgebbaren Druck vorübergehend ein Durchlaß freigegeben wird, was beispielsweise dadurch realisiert werden kann, daß in einem Teil-Umfangsbereich dieses Ringelements 5 die radiale Andrückkraft verringert wird.

An das ringförmige Dichtungselement 5 ist ein zylindrischer Ansatz 6 angeformt, der sich bevorzugt über das jeweilige Ende des Innenrohrs 3 hinaus erstreckt und in einen Ring- oder Ringwulstbereich 10 übergeht, der radial nach innen gerichtet ist und einen Anschlag für das Innenrohr 3 bildet. Durch diese Ausgestaltung ist es möglich, das ringförmige Dichtelement 5 mit dem zugehörigen zylindrischen Ansatz 6 verrutschungsfest auf dem Innenrohr 3 zu positionieren.

Gegebenenfalls kann die Fixierung noch durch Klebung verstärkt werden.

Da die Wandungsstärke des zylindrischen Ansatzes 6 deutlich geringer ist als die entsprechende Wandungsstärke des ringförmigen Dichtungselements 5, wird zwischen dem zylindrischen Ansatz 6 und dem diesem zylindrischen Ansatz 6 gegenüberliegenden Wandungsteil des Außenrohrs 4 ein freier Kupplungsraum geschaffen, der zur Halterung des Doppelrohrsystems 2 genutzt ist, und zwar in der Weise, daß in diesen Kupplungsraum ein zylindrischer Abschnitt 9 der Trägereinheit 8 eingeführt werden kann, wobei dieser zylindrische Abschnitt 9 vorzugsweise nur mit dem zylindrischen Ansatz 6 aus Dichtungsmaterial in Berührung ist und zwischen dem zylindrischen Abschnitt 9 und dem Außenrohr 4 ein geringer Luftspalt vorliegt. Dies bedeutet, daß das Außenrohr 4 allein durch das ringförmige Dichtungselement 5 getragen wird.

Bei Bedarf kann eine zusätzliche Metallhülse 17 jeweils zwischen dem Endbereich des Außenrohrs 4 und dem zylindrischen Abschnitt 9 angeordnet werden, wobei die Länge dieser Metallhülse 17 so gewählt wird, daß sie sich über das ringförmige Dichtungselement 5 hinaus noch über einen vorgebbaren Bereich in Richtung Leuchtenmitte erstreckt.

Zu erwähnen ist ferner, daß die einen Adapter darstellende Trägereinheit 8 grundsätzlich auch in eine Lampenfassung integriert werden kann, ohne daß dadurch das Grundprinzip des Aufbaus der Leuchtenanordnung verändert werden müßte.

Wichtig ist ferner, daß es durch die Gestaltung der Trägereinheit in Verbindung mit der speziell ausgebildeten Dichteinheit möglich ist, die Leuchtenanordnung aus Standard-Artikeln zusammenzustellen bzw. aufzubauen, was für die Wirtschaftlichkeit dieser Lösung von wesentlicher Bedeutung ist.

### Bezugszeichenliste

- 1: Leuchtstofflampe
- 2: Doppelrohrsystem
- 3: Innenrohr (Glas)
- 4: Außenrohr (Kunststoff)
- 5: Ringförmiges Dichtungselement
- 6: Zylindrischer Ansatz
- 7: Geschlossener Ringraum
- 8: Trägereinheit
- 9: Zylindrischer Abschnitt
- 10: Ringelement
- 11: Ausnehmung
- 12: Klemmfeder
- 13: Reflektorrohr
- 14: Ringwand
- 15: Rohraufnahme
- 16: Zylinderstutzenteil
- 17: Metallhülse
- 18: Hochglanz-Spiegel

## Patentansprüche

1. Leuchtenanordnung, insbesondere für Kühlräume,
mit einer stirnseitig gesockelten Leuchtstofflampe (1) sowie einem aus lichtdurchlässigem Material bestehenden, über Trägereinheiten (8), insbesondere auf den Endbereichen der Leuchtstofflampe (1) abgestützten Doppelrohrsystem (2), das bezüglich der Leuchtstofflampe (1) beabstandet und vorzugsweise koaxial zur Leuchtstofflampe (1) positioniert ist,
dadurch **gekennzeichnet,**
daß das Doppelrohrsystem (2) aus einem Innenrohr (3) und einem beidendig über ein elastisches, ringförmiges Dichtungselement (5) auf diesem Innenrohr (3) abgestützten Außenrohr (4) besteht,
daß die ringförmigen Dichtungselemente (5) mit Abstand von den Enden des Doppelrohrsystems (2) gelegen und mit einem sich jeweils bis zum Bereich des Doppelrohrendes erstreckenden zylindrischen Ansatz (6) versehen sind, dessen Wandungsstärke deutlich geringer ist als die radiale Erstreckung des von dem Doppelrohrsystem (2) und den Dichtelementen (5) gebildeten geschlossenen Ringraumes (7), und
daß jeweils zwischen dem ringförmigen Dichtungselement (5), dessen zylindrischem Ansatz (6) und der diesem gegenüberliegenden Rohrwandung ein Kuppelraum begrenzt ist, in den ein zylindrischer Abschnitt (9) der jeweiligen Trägereinheit (8) eingreift.

2. Leuchtenanordnung nach Anspruch 1,
dadurch **gekennzeichnet,**
daß an dem vom ringförmigen Dichtungselement (5) abgewandten Ende des zylindrischen, einteilig mit dem Dichtungselement (5) ausgebildeten Ansatzes (6) ein vorzugsweise an einem Anschlag der Trägereinheit (8) stütztes Ringelement (10) angeformt ist, das sich insbesondere radial nach innen erstreckt und ein Anschlagorgan für die Stirnfläche des Innenrohrs (3) bildet.

3. Leuchtenanordnung nach einem der vorhergehenden Ansprüche,
dadurch **gekennzeichnet,**
daß in den Endbereichen des Doppelrohrsystems (2) zwischen dem Außenrohr (4) und dem das Doppelrohrsystem (2) tragenden zylindrischen Abschnitt (9) der jeweiligen Trägereinheit (8) eine Metallhülse (17) angeordnet ist, die sich axial über das ringförmige tungselement (5) hinaus erstreckt.

4. Leuchtenanordnung nach einem der vorhergehenden Ansprüche,
dadurch **gekennzeichnet,**
daß die Trägereinheit (8) hülsenartig ausgebildet und über mehrere umfangsmäßig verteilt angeordnete Klemmfedern (12) auf der Leuchtstofflampe (1) abgestützt ist, wobei die Klemmfedern (12) vorzugsweise jeweils in einer stirnseitig offenen Ausnehmung (11) der Trägereinheit (8) gehaltert sind.

5. Leuchtenanordnung nach einem der vorhergehenden Ansprüche,
dadurch **gekennzeichnet,**
daß jede Trägereinheit (8) eine sich radial erstreckende Ringwand (14) mit einer radial außenliegenden Rohraufnahme (15) aufweist, in die die Enden eines Reflektorrohres (13) eingreifen.

6. Leuchtenanordnung nach einem der vorhergehenden Ansprüche,
dadurch **gekennzeichnet,**
daß jede Trägereinheit (8) auf der dem Sockel der jeweiligen Leuchtstofflampe (1) zugewandten Seite ein Zylinderstutzenteil (16) aufweist, das Adapterfunktion besitzt.

7. Leuchtenanordnung nach einem der vorhergehenden Ansprüche,
dadurch **gekennzeichnet,**
daß das Innenrohr (3) aus einem Glas- oder Kunststoffrohr und das Außenrohr (4) aus einem Kunststoffrohr besteht.

8. Leuchtenanordnung nach einem der vorhergehenden Ansprüche,
dadurch **gekennzeichnet,**
daß das ringförmige Dichtungselement (5) und der zugehörige zylindrische Ansatz (5) aus einem Silicongummi bestehen.

9. Leuchtenanordnung nach einem der vorhergehenden Ansprüche,
dadurch **gekennzeichnet,**
daß das ringförmige Dichtungselement (5) und der zugehörige zylindrische Ansatz (6) mit dem Innenrohr (3) verklebt sind und daß das Reflektorrohr (13) auf einem Teilumfangsbereich mit einer Hochglanz-Verspiegelung (18) versehen und vorzugsweise in den Rohraufnahmen (15) staub- und strahlwasserdicht befestigt, insbesondere verklebt ist.

10. Leuchtenanordnung nach einem der vorhergehenden Ansprüche,
dadurch **gekennzeichnet,**
daß die Vorspannung der Klemmfedern (12) derart gewählt ist, daß diese Klemmfedern (12) bezüglich der Leuchtstofflampe (1) eine bei der Lampenmontage und beim Lampenwechsel wirksame Rutschsicherung bilden.

11. Leuchtenanordnung nach einem oder mehreren der vorhergehenden Ansprüche,
dadurch **gekennzeichnet**,
daß die als Adapter ausgebildete Trägereinheit (8) als Mehrzweckorgan verwendbar ist und in Verbindung mit einer Leuchtstofflampe (1) mit einem Schutzrohr (4) mit und ohne Metallhülse (17) für einen Temperaturbereich bis etwa - 20°C und mit einem zusätzlichen Reflektorrohr (13) zur Schaffung eines in sich geschlossenen, bis etwa - 50°C verwendbaren Systems kuppelbar ist.

12. Leuchtenanordnung nach einem der vorhergehenden Ansprüche,
dadurch **gekennzeichnet**,
daß das ringförmige Dichtungselement (5) mit einem bei Auftreten eines vorgebbaren Innendrucks im geschlossenen Ringraum (7) wirksam werdenden Ventilbereich versehen ist, der insbesondere durch einen Umfangsbereich des ringförmigen Dichtungselements (5) realisiert ist, der im Vergleich zu dem übrigen Umfangsbereich mit geringerem Radialdruck am Außenrohr bzw. an der gegebenenfalls vorhandenen Metallhülse (17) anliegt.

## Claims

1. Lamp assembly, in particular for refrigerated chambers, comprising a fluorescent lamp (1) having a socket at an end face, and also a double-tube system too, consisting of light permeable material, supported via carrier units (8), in particular at the end regions of the fluorescent lamp (1), with the double-tube system being spaced relative to the fluorescent lamp (1) and preferably being positioned coaxial to the fluorescent lamp (1), characterised in that the double-tube system (2) comprises an inner tube (3) and an outer tube (4) which is supported at both ends on this inner tube (3) via an elastic, ring-like sealing element (5); in that the ring-like sealing elements (5) are disposed spaced from the ends of the double-tube system (2) and are provided with a cylindrical formation (6) which respectively extends up to the region of the end of the double tube, with the wall thickness of the cylindrical formation being substantially smaller than the radial extent of the closed ring space (7) formed by the double-tube system (2) and the sealing elements (5); and in that in each case a coupling space is bounded between the ring-like seal element, its cylindrical formation (6) and the tube wall disposed opposite to the same, with a cylindrical portion (9) of the respective carrier unit (8) engaging into this coupling space.

2. Lamp assembly in accordance with claim 1, characterised in that a ring element (10) which is preferably braced against an abutment of the carrier unit (8) is moulded onto the end of the cylindrical formation (6) remote from the ring-like sealing element (5) and formed in one piece with the sealing element (5), with the ring element (10) in particular extending radially inwardly and forming an abutment member for the end face of the inner tube (3).

3. Lamp assembly in accordance with one of the preceding claims, characterised in that a metal sleeve (17) is arranged in the end regions of the double-tube system (2) between the outer tube (4) and the cylindrical portion (9) of the respective carrier unit (8) carrying the double-tube system (2), with the metal sleeve extending axially beyond the ring-like seal element (5).

4. Lamp assembly in accordance with one of the preceding claims, characterised in that the carrier unit (8) is of sleeve-like design and is supported on the fluorescent lamp (1) by a plurality of clamping springs (12) which are arranged and distributed around the periphery, with the clamping springs (12) preferably each being held in a recess (11) of the carrier unit (8) which is open at one end face.

5. Lamp assembly in accordance with one of the preceding claims, characterised in that each carrier unit (8) has a radially extending ring wall (14) with a radially outwardly disposed tube mount (15) into which the ends of a reflector tube (13) engage.

6. Lamp assembly in accordance with one of the preceding claims, characterised in that each carrier unit (8) has a cylindrical support part (16) at the side adjacent the cap of the respective fluorescent lamp (1), with the cylindrical support part having an adapter function.

7. Lamp assembly in accordance with one of the preceding claims, characterised in that the inner tube (3) consists of a glass or plastic tube and the outer tube (4) consists of a plastic tube.

8. Lamp assembly in accordance with one of the preceding claims, characterised in that the ring-like sealing element (5) and the associated cylindrical formation (5) consist of a silicone rubber.

9. Lamp assembly in accordance with one of the preceding claims, characterised in that the ring-like seal element (5) and the associated cylindrical formation (6) are adhesively bonded to the inner tube (3) and in that the reflector tube (13) is provided on a partial peripheral region with a high gloss mirror finish (18) and is preferably secured, in particular adhesively bonded, in a dust-tight and spraywater-tight manner in the tube mount (15).

10. Lamp assembly in accordance with one of the preceding claims, characterised in that the prestress of the clamping springs (12) is selected in such a way that during the lamp installation and lamp exchange these clamping springs (12) form an effective security against sliding with respect to the fluorescent tube (1).

11. Lamp assembly in accordance with one or more of the preceding claims, characterised in that the carrier unit (8) formed as an adapter can be used as a multipurpose member and, in conjunction with a fluorescent lamp (1), can be coupled to a protective tube (4) with or without a metal sleeve (17) for a temperature range down to about -20°C and can be coupled to an additional reflector tube (13) to provide a closed system which can be used down to about -50°C.

12. Lamp assembly in accordance with one of the preceding claims, characterised in that the ring-like sealing element (5) is provided with a valve region which becomes effective on the occurrence of a predeterminable inner pressure in the closed ring space (7), with the valve region in particular being realised by a peripheral region of the ring-like seal element (5) which contacts the outer tube or the optionally present metal sleeve (17) with a radial pressure which is lower in comparison to the remaining peripheral region.

## Revendications

1. Agencement de lampe, en particulier pour chambres froides, comportant une lampe fluorescente (1) munie d'un culot en bout ainsi qu'un système à double tube (2) se composant d'une matière transparente, soutenu par des supports (8), en particulier sur les zones d'extrémité de la lampe fluorescente (1), lequel système est maintenu à distance relativement à la lampe fluorescente (1) et est positionné avantageusement coaxialement à la lampe fluorescente (1),
caractérisé par le fait que le système à double tube (2) se compose d'un tube intérieur (3) et d'un tube extérieur (4) supporté aux deux extrémités sur ce tube intérieur (3) par un élément d'étanchéité (5) élastique, annulaire,
que les éléments d'étanchéité (5) annulaires sont placés à distance des extrémités du système à double tube (2) et sont munis d'une saillie (6) cylindrique s'étendant respectivement jusqu'à la zone de l'extrémité du double tube, saillie dont l'épaisseur de paroi est nettement plus faible que l'étendue radiale de l'espace annulaire (7) fermé constitué par le système à double tube (2) et les éléments d'étanchéité (5) et
qu'un espace de couplage est délimité respectivement entre l'élément d'étanchéité annulaire (5), la saillie (6) cylindrique de celui-ci et la paroi de tube située en face de celle-ci, espace dans lequel une section cylindrique (9) du support (8) respectif est en prise.

2. Agencement de lampe selon la revendication 1, caractérisé par le fait qu'un élément annulaire (10) avantageusement en appui contre une butée du support (8) est formé à l'extrémité, éloignée de l'élément d'étanchéité (5) annulaire, de la saillie (6) réalisée d'une seule pièce avec l'élément d'étanchéité (5), lequel élément annulaire s'étend en particulier radialement vers l'intérieur et forme un organe de butée pour la surface frontale du tube intérieur (3).

3. Agencement de lampe selon l'une des revendications précédentes, caractérisé par le fait qu'un manchon métallique (17) est disposé dans les zones d'extrémité du système à double tube (2) entre le tube extérieur (4) et la section (9) cylindrique, du support (8) respectif, portant le système à double tube (2), lequel manchon s'étend axialement au-delà de l'élément d'étanchéité (5) annulaire.

4. Agencement de lampe selon l'une des revendications précédentes, caractérisé par le fait que le support (8) est réalisé sous forme de douille et est en appui sur la lampe fluorescente (1) par plusieurs ressorts de serrage (12) répartis sur la périphérie, les ressorts de serrage (12) étant de préférence logés respectivement dans un évidement (11) du support (8) ouvert frontalement.

5. Agencement de lampe selon l'une des revendications précédentes, caractérisé par le fait que chaque support (8) comporte une paroi annulaire (14) s'étendant radialement avec un logement de réception de tube (15) situé radialement vers l'extérieur, logement dans lequel viennent en prise les extrémités d'un tube réflecteur (13).

6. Agencement de lampe selon l'une des revendications précédentes, caractérisé par le fait que chaque support (8) comporte un raccord cylindrique (16) sur le côté tourné vers le culot de la lampe fluorescente (1) respective, raccord qui a une fonction d'adaptateur.

7. Agencement de lampe selon l'une des revendications précédentes, caractérisé par le fait que le tube intérieur (3) se compose d'un tube en verre ou en matière plastique et que le tube extérieur (4) se compose d'un tube en matière plastique.

8. Agencement de lampe selon l'une des revendications précédentes, caractérisé par le fait que l'élément d'étanchéité (5) annulaire et la saillie (6) cylindrique associée se composent d'un caoutchouc silicone.

9. Agencement de lampe selon l'une des revendications précédentes, caractérisé par le fait que l'élément d'étanchéité (5) annulaire et la saillie (6) cylindrique associée sont collés au tube intérieur (3) et que le tube réflecteur (13) est muni sur une zone périphérique partielle d'une couche réfléchissante à poli élevé (18) et est fixé de préférence dans les logements de réception de tube (15) de manière étanche à la poussière et au jet d'eau, en particulier est collé.

10. Agencement de lampe selon l'une des revendications précédentes, caractérisé par le fait que la précontrainte des ressorts de serrage (19) est choisie de telle sorte que ces ressorts de serrage (12) forment quant à la lampe fluorescente (1) une garantie efficace contre le glissement lors du montage de la lampe ou lors d'un échange de lampe.

11. Agencement de lampe selon l'une ou plusieurs des revendications précédentes, caractérisé par le fait que le support (8) réalisé en tant qu'adaptateur est utilisable en tant qu'organe à fonction multiple et qu'il peut être couplé en liaison avec une lampe fluorescente (1) à un tube de protection (4) avec et sans manchon métallique (17) pour une plage de température jusqu'à environ - 20°C et avec un tube réflecteur (13) supplémentaire pour la création d'un système fermé en soi, utilisable jusqu'à environ - 50°C.

12. Agencement de lampe selon l'une des revendications précédentes, caractérisé par le fait que l'élément d'étanchéité (5) annulaire est muni d'une zone de soupape devenant active lors de l'apparition d'une pression interne prédéterminée dans l'espace annulaire (7) fermé, zone de soupape qui est réalisée en particulier par une zone périphérique de l'élément d'étanchéité (5) annulaire qui s'appuie contre le tube extérieur, ou contre le manchon métallique (17) présent le cas échéant, avec une pression radiale plus faible en comparaison de la zone périphérique restante.
